# EUROPÄISCHE PATENTSCHRIFT

(11) **EP 0 686 234 B1**
(45) Veröffentlichungstag und Bekanntmachung des Hinweises auf die Patenterteilung: **25.03.1998**
(21) Anmeldenummer: 95903256.6
(22) Anmeldetag: 20.12.1994
(51) Int. Cl.: F02M 41/12

(54) **KRAFTSTOFFEINSPRITZPUMPE**
FUEL-INJECTION PUMP
POMPE D'INJECTION DE CARBURANT

(30) Priorität: 29.12.1993 DE 4344865
(43) Veröffentlichungstag der Anmeldung: 13.12.1995
(73) Patentinhaber: ROBERT BOSCH GMBH, 70442 Stuttgart (DE)
(72) Erfinder: JUNGER, Dieter, D-70374 Stuttgart (DE); ZWEIGLE, Peter, D-71254 Ditzingen (DE)
(86) Internationale Anmeldenummer: DE9401532
(87) Internationale Veröffentlichungsnummer: WO9518300

(56) Entgegenhaltungen:
- EP-A- 0 480 173
- WO-A-91/19899
- DE-A- 3 913 764

## Beschreibung

### Stand der Technik

Die Erfindung geht aus von einer Kraftstoffeinspritzpumpe für Brennkraftmaschinen der im Oberbegriff des Anspruchs 1 definierten Gattung.

Bei solchen Kraftstoffeinspritzpumpen ist zur Vermeidung von Fehlereinflüssen im Ausgangssignal und zur Erzeugung eines sehr gleichmäßigen Ausgangssignals des Impulsaufnehmers sowie zur Reduzierung der axialen Breite des Impulsgeberrads auf ein Minimum die exakte radiale und axiale Zuordnung von Impulsaufnehmer und Impulsgeberrad äußerst wichtig. Insbesondere bei Kraftstoffeinspritzpumpen der Verteilerbauart, bei welcher der Trägerring an dem feststehenden oder durch einen Spritzversteller in Grenzen koaxial zur Antriebswellenachse verdrehbaren Rollenring einer die Rotationsbewegung der Antriebswelle in eine drehende und zugleich axial hin- und hergehende Bewegung des Pumpenkolbens umsetzende Kupplung zwischen Antriebswelle und Pumpenkolben befestigt ist, dessen radial ausgerichtete Rollen sich auf einer mit dem Pumpenkolben drehfest verbundenen Stirnnockenscheibe abrollen, treten ohne die feste axiale Zuordnung von Trägerring und Impulsgeberrad sowohl Kippbewegungen als auch Drehbewegungen des Trägerrings relativ zum Impulsgeberrad auf. Der am Trägerring befestigte Impulsaufnehmer macht diese Bewegungen mit, die sich als Fehler in dessen Ausgangssignal bemerkbar machen.

Bei einer bekannten Kraftstoffeinspritzpumpe der eingangs genannten Art (WO 91/19899) erfolgt die axiale Zuordnung von Impulsgeberrad und Trägerring dadurch, daß der unmittelbar dem auf der Antriebswelle aufgeschrumpften Impulsgeberrad benachbart angeordnete, auf der Antriebswelle drehbeweglich sitzende Trägerring eine das Impulsgeberrad mit Radialabstand axial umfassende Ringwand aufweist, von welcher am Umfang versetzt angeordnete Stege radial nach innen zur Geberradachse hin vorspringen und sich mit je einer Gleitfläche an die vom Trägerring abgekehrte Stirnfläche des Impulsgeberrads andrücken. Auf der anderen Stirnfläche des Impulseeberrads liegt der Trägerring selbst mit einer weiteren Gleitfläche an. Der Impulsaufnehmer ist an der Ringwand des Trägerrings so befestigt, daß er die auf dem Umfang des Impulsgeberrads angeordnete Zahnteilung abtastet.

### Vorteile der Erfindung

Die erfindungsgemäße Kraftstoffeinspritzpumpe mit den kennzeichnenden Merkmalen des Anspruchs 1 hat den Vorteil, daß sowohl die radiale als auch die axiale Zuordnung von Impulsaufnehmer und Impulsgeberrad durch ein einteiliges Sensorgehäuse aus Kunststoff hergestellt wird, in das der Impulsaufnehmer vorzugsweise formschlüssig eingesetzt ist. Damit ist an der axialen Zuordnung von Trägerring, Impulsaufnehmer und Impulsgeberrad nur noch ein einziges Teil beteiligt, wodurch sich die Zuordnungsgenauigkeit verbessert und die Herstellkosten sinken. Durch Verlagerung aller Zuordnungsfunktionen in das Sensorgehäuse vereinfacht sich die Herstellung und Montage des Trägerrings. Die durch Steckelemente bewirkte Zentrierung des Sensorgehäuses mit darin festgelegtem Impulsaufnehmer am Trägerring und die durch die Gleitflächen bewirkte Zentrierung des Trägerrings am Impulsgeberrad erleichtert die Montage sowohl mit losen als auch mit gefangenen Schrauben.

Durch die in den weitern Ansprüchen aufgeführten Maßnahmen sind vorteilhafte Weiterbildungen und Verbesserungen der im Anspruch 1 angegebenen Kraftstoffeinspritzpumpe möglich.

In einer vorteilhaften Ausführungsform der Erfindung weist der Trägerring einen über das Impulsgeberrad hinweg sich axial erstreckenden Flansch auf und die als Steckelemente ausgebildeten Elemente zur Festlegung des Sensorgehäuses am Trägerring umfassen Laschen, die vorzugsweise am Flansch angeordnet sind, und Taschen, die vorzugsweise am Sensorgehäuse angeordnet sind und im Einsteckmodus von Sensorgehäuse und Flansch die Laschen um- und übergreifen, sowie Schraubmittel zum Verbinden von Sensorgehäuse und Flansch. Die eine Anschlagfläche zur radialen Zuordnung von Impulsaufnehmer und Impulsgeberrad wird von der Flanschoberfläche und die andere von einer zur Einsteckrichtung des Sensorgehäuses quer verlaufenden Gehäuseschulter gebildet. Die Gehäuseschulter ist am Sensorgehäuse so angeformt, daß sie im Einsteckmodus von Sensorgehäuse und Flansch an der Flanschoberfläche anliegt und durch die Schraubmittel kraftschlüssig festgelegt ist.

Gemäß einer weiteren Ausführungsform der Erfindung weisen die Elemente zur Festlegung des Sensorgehäuses am Trägerring zwei vom Trägerring nach außen wegstrebende Stege, die im Abstand voneinander parallel zueinander verlaufen und zwei an gegenüberliegenden Enden des Sensorgehäuses angeordnete Axialnuten zum Eintauchen der Stege sowie eine das Sensorgehäuse mit den Stegen verbindende Schnappverbindung auf. Bei dieser Ausführungsform der Erfindung erhält man eine hohe Zuordnungsgenauigkeit zwischen Sensor und Impulsgeberrad, da ein Winkelfehler durch die Biegetoleranz des Flansches, wie er bei dem vorhergehenden Ausführungsbeispiel auftreten kann, entfällt. Die konstruktive Gestaltung ist fertigungstechnisch wesentlich kostengünstiger und die Schnappverbindung ermöglicht eine schnelle Montage und Demontage bei zuverlässig kraftschlüssiger Anlage des Sensorgehäuses am Trägerring selbst bei hohen Drehzahlen, wodurch die radiale Zuordnung von Impulsaufnehmer und Impulsgeberrad hochgenau sichergestellt ist.

Bei einer bevorzugten Realisierung der Anschlagflächen zur radial hochgenauen Zuordnung von Sensorgehäuse und Trägerring ist die eine Anschlagfläche vom Nutgrund einer im Sensorgehäuse diametral verlaufenden Quernut, die auf der dem Trägerring zugeordneten Unterseite des Sensorgehäuses eingebracht ist, und die andere Anschlagfläche von der Kopffläche einer am Trägerring vorzugsweise einstückig ausgebildeten Rippe gebildet, die sich quer zwischen den Stegwurzeln erstreckt und in die Quernut einzutreten vermag. Die Quernut und die Axialnuten am Sensorgehäuse einerseits und die Stege und die Rippe am Trägerring andererseits sind dabei jeweils in einer Ebene angeordnet.

Die Schnappverbindung läßt sich gemäß alternativen Ausführungsformen der Erfindung durch ein federndes Halteblech realisieren, das die vom Trägerring abgekehrte Oberseite des Sensorgehäuses überspannt und an den Stegen des Trägerrings eingerastet ist, oder durch an dem Sensorgehäuse ausgebildete Rasthaken, die in entsprechende Rastlöcher in den Stegen des Trägerrings einrasten.

In einer bevorzugten Ausführungsform der Erfindung sind die Gleitflächen zur axialen Zuordnung von Trägerring und Impulsgeberrad auf den einander zugekehrten Innenflächen einer U-förmigen Führungsgabel angeordnet, die am Sensorgehäuse an dessen in Einsteckrichtung vorn liegenden Unterseite ausgebildet ist und die im Einsteckmodus von Sensorgehäuse und Flansch das Impulsgeberrad radial übergreift.

### Zeichnung

Die Erfindung ist anhand von in der Zeichnung dargestellten Ausführungsbeispielen in der nachfolgenden Beschreibung näher erläutert. Es zeigen:
- Fig. 1: ausschnittweise einen Längsschnitt einer Kraftstoffeinspritzpumpe der Verteilerbauart für eine Brennkraftmaschine,
- Fig. 2: eine Draufsicht eines Trägerrings in der Kraftstoffeinspritzpumpe gemäß Fig. 1, vergrößert dargestellt,
- Fig. 3: einen Schnitt längs der Linie III-III in Fig. 2,
- Fig. 4: eine Seitenansicht des Trägerrings in Fig. 2,
- Fig. 5: eine Seitenansicht eines Sensorgehäuses in der Kraftstoffeinspritzpumpe gemäß Fig. 1, vergrößert und teilweise geschnitten dargestellt,
- Fig. 6: eine Ansicht des Sensorgehäuses gemäß Richtung Pfeil VI in Fig. 5,
- Fig. 7: ausschnittweise eine Draufsicht auf Trägerring mit angesetztem Sensorgehäuse,
- Fig. 8: eine Seitenansicht von Trägerring und Sensorgehäuse in Fig. 7,
- Fig. 9 und 10: jeweils eine Darstellung wie in Fig. 7 gemäß zweier weiterer Ausführungsbeispiele,
- Fig.11: einen Schnitt längs der Linie XI-XI in Fig. 10.

### Beschreibung der Ausführungsbeispiele

Die in Fig. 1 teilweise im axialen Längsschnitt dargestellte Kraftstoffeinspritzpumpe der Verteilerbauart für Brennkraftmaschinen weist ein Pumpengehäuse 10 auf, in welchem eine Antriebswelle 11 mit Gleitlagern 12 drehbar gelagert ist. Das Pumpengehäuse 10 schließt im Innern einen Pumpeninnenraum 13 ein, der mit unter Druck stehendem Kraftstoff gefüllt ist. Die Füllung des Pumpeninnenraums 13 wird mit Hilfe einer Förderpumpe 14 erzielt, die im Pumpeninnenraum 13 angeordnet und von der Antriebswelle 11 angetrieben ist. Am Ende der Antriebswelle 11 befindet sich stirnseitig ein Klauenpaar 15, das über ein Mitnahmestück 16 und entsprechende, nicht dargestellte Klauen eine Stirnnockenscheibe 17 rotierend antreibt. Mit der Stirnnockenscheibe 17 ist bekannterweise ein Pumpenkolben 18 drehfest gekoppelt, der durch eine Feder 19 an die Stirnnockenscheibe 17 gedrückt wird und eine auf der Stirnnockenscheibe 17 angeordnete Nockenbahn 20 gegen Rollen 21 drückt, die in radialer Ausrichtung in einem Rollenring 22 gelagert sind. Letzterer ist mit seiner kreisförmigen Außenkontur in einer entsprechenden kreiszylindrischen Ausnehmung 23 im Pumpeninnenraum 13 drehbar gelagert, wobei er sich axial über eine Schürze 24 an einer die Förderpumpe 14 abdeckenden Scheibe 25 abstützt. Die von dem Klauenpaar 15 und dem Mitnahmestück 16 gebildete Kupplung zwischen Antriebswelle 11 und Pumpenkolben 18 ragt durch den Rollenring 22 hindurch. Der Rollenring 22 ist in Grenzen in Umfangsrichtung drehbar gelagert und wird durch einen Spritzversteller 26 in bekannter Weise betätigt. Dazu ist der Rollenring 22 über einen radial zur Antriebswelle 11 verlaufenden Bolzen 27 mit einem Spritzverstellerkolben 28 gekoppelt. Die Kopplung erfolgt dabei üblicherweise über einen Gleitstein 29.

Zur Erfassung der Drehwinkelstellung der Antriebswelle 11 ist im Pumpeninnenraum 13 ein Drehwinkelsensor 30 vorgesehen, der in bekannter Weise aus einem mit der Antriebswelle 11 synchron umlaufenden Impulsgeber und einem dazu relativ feststehenden Impulsaufnehmer 31 besteht. Der Impulsgeber ist als Impulsgeberrad 32 mit Außenverzahnung 33 (Fig. 8) ausgebildet, wobei der zum Impulsgeberrad 32 radial ausgerichtete Impulsaufnehmer 31 die Außenverzahnung 33 abtastet und ein entsprechendes Drehwinkelsignal erzeugt. Das Impulsgeberrad 32 ist auf einem im Durchmesser vergrößerten Bund 34 der Antriebswelle 11 vorzugsweise durch Aufpressen, drehfest aufgesetzt, während der Impulsaufnehmer 31 an einem Trägerring 35 gehalten ist, der unmittelbar benachbart dem Impulsgeberrad 32 ebenfalls auf den Bund 34 der Antriebswelle 11 aufgesetzt ist, im Gegensatz zum Impulsgeberrad 32 jedoch auf dem Bund 34 zu drehen vermag. Der Trägerring 35 ist über eine nicht zu sehende Radialmitnahme, die in die Schürze 24 des Rollenrings 22 hineinragt, mit kleinem Spiel mit dem Rollenring 22 gekuppelt. Die Radialmitnahme ist dabei so angeordnet, daß sie in die senkrecht zum Bolzen 27 verlaufende Parallelführung des Rollenrings 22 eingreift, (in Fig. 1 also in die Zeichenebene hinein).

Wie aus Fig. 2, 3 und 4 ersichtlich ist, weist der Trägerring 35 eine ringförmige Tragscheibe 38 auf, an welcher ein über das Impulsgeberrad 32 hinweg vorspringender axialer Flansch 39 einstückig angeformt ist. Weiter sind an der Tragscheibe 38 zwei Laschen 49 und 50 angeformt, welche das Impulsgeberrad 32 umgreifen. Die Tragscheibe 38 ist an ihrem inneren Ringrand mit Kunststoff in Form einer Buchse 36 umspritzt, welche auf dem Bund 34 der Antriebswelle 11 gleitend sitzt. Die Kunststoffumspritzung umschließt die Tragscheibe 38 an mehreren über den Umfang gleichmäßig verteilten Ausnehmungen 37, welche mit geringem Abstand zum inneren Ringrand angeordnet sind. Dadurch und durch die innige Verbindung der Kunststoffbuchse 36 zum inneren Ringrand der Tragscheibe 38 wird eine geringe Form- und Maßänderung, welche durch den Wärmedehnungsunterschied entstehen würde, erreicht. Die Laschen 49 und 50 sind so mit Kunststoff eingefaßt, daß sich zwischen den einander zugekehrten Flächen von Laschen 49 und 50 und Kunststoffbuchse 36 ein Zwischenraum 51 zur aixalen Führung des Trägerrings 35 am Impulsgeberrad 32 ergibt. Der Impulsaufnehmer 31 ist in einem einteiligen, aus Kunststoff gefertigten Sensorgehäuse 40 aufgenommen, das vergrößert in Fig. 5 und 6 dargestellt ist. Der Impulsaufnehmer 31 ist dabei formschlüssig in das Sensorgehäuse 40 eingesetzt, so daß eine feste, toleranzenge, definierte Anordnung des Impulsaufnehmers 31 im Sensorgehäuse 40 sichergestellt ist. Zur Erzeugung eines gleichmäßigen Ausgangssignals des Impulsaufnehmers 31 und zur Vermeidung von verfälschenden Signaleinflüssen ist eine exakte Zuordnung von Impulsgeberrad 32 und Impulsaufnehmer 31 sowohl in axialer als auch in radialer Ausrichtung von wesentlicher Bedeutung. Hierzu wird über das Sensorgehäuse 40 sowohl eine eng tolerierte radiale Zuordnung des Sensorgehäuses 40 zu dem Impulsgeberrad 32 als auch eine eng tolerierte axiale Zuordnung von Impulsgeberrad 32 und Trägerring 35 bewirkt. Hierzu sind einerseits am Sensorgehäuse 40 und an der Tragscheibe 38 des Trägerrings 35 korrespondierende Steckelemente zur formschlüssigen Steckaufnahme des Sensorgehäuses 40 am Flansch 39 vorhanden und andererseits am Sensorgehäuse 40 Gleitflächen 41,42 vorgesehen, die auf beiden Stirnseiten des Impulsgeberrads 32 an diesem anliegen und Kippbewegungen des Trägerrings 35, die von axialen Bewegungen oder Beschleunigungen des Antriebs ausgelöst werden könnten, im Bereich des Impulsaufnehmers 31 vermeiden. Die Gleitflächen 41,42 werden von den einander gegenüberliegenden Innenflächen einer im Axialschnitt etwa U-förmigen Führungsgabel 43 gebildet, die am Sensorgehäuse 40 an dessen in Einsteckrichtung vorn liegender Unterseite ausgebildet ist. Diese Führungsgabel 43 übergreift im Einsteckmodus von Sensorgehäuse 40 und Flansch 39 das Impulsgeberrad 32 radial. wie dies in Fig. 8 zu erkennen ist. Die erwähnten Steckelemente zur Steckaufnahme des Sensorgehäuses 40 am Flansch 39 umfassen Laschen 44 (Fig. 7), die an der Tragscheibe 38 des Trägerrings 35 ausgebildet sind, und Taschen 45 (Fig. 5 und 6), die an der in Einsteckrichtung vorn liegenden Unterseite, der Führungsgabel 43 benachbart, ausgeformt sind. In dem in Fig. 7 und 8 dargestellten Einsteckmodus von Sensorgehäuse 40 und Flansch 39 um- und übergreifen die Taschen 45 die Laschen 44.

Zur radialen engtolerierten Zuordnung von Impulsgeberrad 32 und Impulsaufnehmer 31 ist am Sensorgehäuse 40 eine Anschlagfläche 46 vorgesehen, die von einer zur Einsteckrichtung des Sensorgehäuses 40 quer verlaufenden Gehäuseschulter gebildet wird. Diese Anschlagfläche 46 liegt an der in Einsteckrichtung vorderen Flanschoberfläche 391 des Flansches 39 an und bestimmt somit den Radialabstand des im Sensorgehäuse 40 formschlüsig aufgenommenen Impulsaufnehmer 31 von der Außenverzahnung 33 des Impulsgeberrads 32. Das Sensorgehäuse 40 wird nach Steckmontage am Flansch 39 verschraubt, wozu am Flansch 39 entsprechende Aufnahmegewinde 47 (Fig. 4) und am Sensorgehäuse 40 Durchgangslöcher 48 (Fig. 6) zum Hindurchführen von Schrauben vorgesehen sind.

Bei dem in Fig. 9 ausschnittweise in Draufsicht dargestellten Trägerring 35' mit angesetztem Sensorgehäuse 40' weisen die Steckelemente zur Festlegung des Sensorgehäuses 40' am Trägerring 35' zwei vom Trägerring 35' nach außen wegstehende Stege 52,53 sowie zwei an gegenüberliegenden Wänden des Sensorgehäuses 40' angeordnete Axialnuten 54,55 auf. Die Stege 52,53 verlaufen im Abstand voneinander parallel zueinander und sind an die Axialnuten 54,55 so angepaßt, daß sie in diese im wesentlichen formschlüssig einzutauchen vermögen. Zwischen den Stegwurzeln der Stege 52,53 ist am Trägerring 35' eine Rippe 56 ausgebildet und an der dem Trägerring 35' zugekehrten Unterseite des Sensorgehäuses 40' eine diametral verlaufende Quernut 57 eingebracht. Rippe 56 und Quernut 57 sind so aufeinander abgestimmt, daß die Rippe 56 in die Quernut 57 einzudringen vermag. Die Axialnuten 54 und 55 liegen mit der Quernut 57 in einer quer zur Achse des Trägerrings 35' sich erstreckenden Ebene, ebenso wie die Rippe 56 und die Stege 52,53 am Trägerring 35'. Beim Einschschieben des Sensorgehäuses 40' zwischen die Stege 52,53 schiebt sich am Ende der Einschubbewegung die Quernut 57 über die Rippe 56 bis der Nutgrund der Quernut 57 an der Kopffläche der Rippe 56 anschlägt. Durch diese beiden von Rippe 56 und Quernut 57 gebildeten Anschlagflächen ist wiederum die radial hochgenaue Zuordnung des Sensorgehäuses 40' zum Trägerring 35' und damit die radiale Zuordnung von Impulsaufnehmer zum Impulsgeberrad sichergestellt.

Zur kraftschlüssigen Festlegung von Sensorgehäuse 40' am Trägerring 35', und zwar über die beiden von der Kopffläche der Rippe 56 und dem Nutgrund der Quernut 57 gebildeten Anschlagflächen, ist eine Schnappverbindung 60 vorgesehen, welche das Sensorgehäuse 40' am Trägerring 35' verriegelt. Im Ausführungsbeispiel der Fig. 9 weist die Schnappverbindung 60 ein etwa U-förmiges Halteblech 58 aus Federstahl auf, das mit seinen beiden U-Schenkeln 581,582 die Stege 52,53 auf deren voneinander abgekehrten Außenseiten übergreift und mit seinem Steg 583 die von dem Trägerring 35' abgekehrte Oberseite des Sensorgehäuses 40' überspannt. Die Übergänge vom Steg 583 in die beiden L-Schenkel 581,582 sind als wulstartige Höcker 584,585 ausgebildet, die auf der von den U-Schenkeln 581,582 abgekehrten Seite über den Steg 583 des Halteblechs 58 überstehen. Diese Höcker 584,585 dienen als Angriffsfläche zum Ver- und Entriegeln der Schnappverbindung 60. In den beiden U-Schenkeln 581,582 ist jeweils ein rechteckiger Durchbruch 59 eingebracht, der eine an jedem Steg 52 bzw. 53, und zwar an deren voneinander wegweisenden Außenseiten, einstückig angeformte Rastnase 521 bzw. 531 zu übergreifen vermag. Das Halteblech 58 ist vorteilhafterweise durch eine vorwiegend formschlüssige Verbindung am Sensorgehäuse 40' vormontiert und dient gleichzeitig als Sensorgehäuseabdeckung und als Leiterfolienführung. Zum Aktivieren der Schnappverbindung 60 gleiten - während dem Einsetzen des Sensorgehäuses 40' zwischen die Stege 52,53 am Trägerring 35'- die U-Schenkel 581,582 mit ihren abgebogenen freien Enden über die Rastnasen 521,531 hinweg. Durch Druck auf die beiden Höcker 584,585 schieben sich die beiden Durchbrüche 59 in den U-Schenkeln 581,582 über die Rastnasen 521,531 und verrasten das Halteblech 58, wobei dessen Steg 583 das Sensorgehäuse 40' kraftschlüssig an die Kopffläche der Rippe 56 am Trägerring 35' andrückt. Die Vorspannkraft des Halteblechs 58 verhindert ein Abheben des Sensorgehäuses 40' von der Kopffläche der Rippe 56 auch bei im Betrieb auf das Sensorgehäuse 40' wirkenden radialen Beschleunigungskräften. Die Demontage der Schnappverbindung 60 erfolgt durch Drücken auf die Höcker 584,585 bei gleichzeitig seitlich entgegengesetzt gerichtetem Drücken auf diese Höcker 584,585.

Das in Fig. 10 und 11 dargestellte Ausführungsbeispiel von Sensorgehäuse 40" und Trägerring 35" unterscheidet sich von dem zu Fig. 9 beschriebenen Ausführungsbeispiel nur durch eine andere konstruktive Ausführung der Schnappverbindung 60. Die Schnappverbindung 60 weist hier zwei am Sensorgehäuse 40" befestigte, die Stege 52,53 am Trägerring 35" auf deren voneinander abgekehrten Außenseiten übergreifende Schnapphaken 61,62 mit an den Enden der Schnapphaken 61,62 einstückig ausgebildeten Rastvorsprüngen 611,621 sowie zwei an den Stegwurzeln der Stege 52,53 auf deren voneinander abgekehrten Außenseiten eingebrachte Vertiefungen 522,532 zum Einschnappen der Schnapphaken 61,62 mit ihren Rastvorsprüngen 611,621 auf. Zum Ver- und Entriegeln der Schnappverbindung 60 sind an die Schnapphaken 61,62 rückwärtige Verlängerungen 612,622 angeformt, die sich axial zu den Schnapphaken 61.62 erstrecken und über die von dem Trägerring 35 " abgekehrte Oberseite des Sensorgehäuses 40" vorstehen. Durch Druck auf die Verlängerungen 612,622 können die Schnapphaken 61,62 in die Vertiefungen 522,532 der Stege 52,53 eingerastet werden. Die Demontage der Schnappverbindung 60' verfolgt durch Drücken auf die Verlängerung 612,622 bei gleichzeitig seitlich entgegengesetzt gerichtetem Drücken auf die Verlängerung 612,622.

## Patentansprüche

1. Kraftstoffeinspritzpumpe für Brennkraftmaschinen mit einem Pumpengehäuse (10), mit einem im Pumpengehäue (10) aufgenommenen Pumpenkolben (18) zur Spritzdruckerzeugung, mit einer im Pumpengehäuse (10) drehbar gelagerten Antriebswelle (11) zur Betätigung des Pumpenkolbens (18) und mit einem im Pumpengehäuse (10) integrierten, aus einem rotierenden Impulsgeber und einem dazu relativ feststehenden Impulsaufnehmer (31) bestehenden Drehwinkelsensor (30) zur Erfassung der Drehwinkelstellung der Antriebswelle (11), dessen Impulsgeber als ein auf der Antriebswelle (11) drehfest sitzendes Impulsgeberrad (32) mit Außenverzahnung (33) ausgebildet ist und dessen Impulsaufnehmer (31) an einem auf der Antriebswelle (11) drehbar sitzenden, dem Impulsgeberrad (32) unmittelbar benachbarten Trägerring (35;35') in radialer Zuordnung zur Außenverzahnung (33) des Impulsgeberrads (32) gehalten ist, und mit auf beiden Stirnseiten des Impulsgeberrads (32) anliegenden Gleitflächen (41,42) zur axialen, engtolerierten Zuordnung von Impulsgeberrad (32) und Trägerring (35;35'), dadurch gekennzeichnet, daß der Impulsaufnehmer (31) in einem Sensorgehäuse (40;40';40"), vorzugsweise formschlüssig, aufgenommen ist, daß Sensorgehäuse (40;40';40') und Trägering (35;35') korrespondierende Elemente zur form- und kraftschlüssigen Festlegung des Sensorgehäuses (40;40';40") am Trägerring (35:35') tragen, daß die Gleitflächen (41,42) am Sensorgehäuse (40;40';40") ausgebildet sind und daß zur radialen Zuordnung von Impulsaufnehmer (31) und Impulsgeberrad (32) am Sensorgehäuse (40;40';40") und am Trägerring (35;35') je eine von zwei in Radialrichtung miteinander korrespondierende Anschlagflächen vorgesehen ist.

2. Einspritzpumpe nach Anspruch 1, dadurch gekennzeichnet, daß der Trägerring (35) einen über das Impulsgeberrad (32) hinweg sich axial erstreckenden Flansch (39) aufweist, daß die Elemente zur Festlegung des Sensorgehäuses (40) am Trägerring (35) als Steckelemente ausgebildete Laschen (44) und Taschen (45), die Laschen (44) um- und übergreifen, sowie Schraubmittel aufweisen, wobei vorzugsweise die Laschen (44) am Flansch (39) des Trägerrings (35) und die Taschen (45) am Sensorgehäuse (40) angeordnet sind und die Schraubmittel ein am Sensorgehäuse (40) ausgebildetes Durchgangsloch (48) zum Hindurchstecken einer Schraube und ein im Flansch (39) zu deren Verschraubung angeordnetes Aufnahmegewinde (37) umfassen.

3. Einspritzpumpe nach Anspruch 2, dadurch gekennzeichnet, daß die eine Anschlagfläche von der Flanschoberfläche (391) und die andere Anschlagfläche von einer am Sensorgehäuse (40) angeformten, quer zu dessen Steckrichtung verlaufenden Gehäuseschulter (46) gebildet ist.

4. Einspritzpumpe nach Anspruch 1, dadurch gekennzeichnet, daß die Elemente zur Festlegung des Sensorgehäuses (40;40') am Trägerring (35') zwei vom Trägerring (35') nach außen wegstrebende Stege (52,53), die im Abstand voneinander parallel zueinander verlaufen, und zwei an gegenüberliegenden Wänden des Sensorgehäuses (40';40") angeordnete Axialnuten (54,55) zum Eintauchen der Stege (52,53) sowie eine das Sensorgehäuse (40' ;40") mit den Stegen (52,53) verbindende Schnappverbindung (60) aufweist.

5. Einspritzpumpe nach Anspruch 4, dadurch gekennzeichnet, daß die eine Anschlagfläche vom Nutgrund (571) einer auf der dem Trägerring (35') zugekehrten Unterseite des Sensorgehäuses (40',40") eingebrachten, diametral verlaufenden Quernut (57) und die andere Anschlagfläche von der Kopffläche (561) einer am Trägerring (35'), vorzugsweise einstückig. ausgebildeten, sich quer zwischen den Stegwurzeln erstreckenden Rippe (56) gebildet ist, die in die Quernut (57) einzutreten vermag.

6. Einspritzpumpe nach Anspruch 5, dadurch gekennzeichnet, daß die Quernut (57) und die Axialnuten (54,55) am Sensorgehäuse (40';40") einerseits und die Stege (52,53) und die Rippe (56) am Trägerring (35') andererseits jeweils in einer Ebene angeordnet sind.

7. Einspritzpumpe nach einem der Ansprüche 4 - 6, dadurch gekennzeichnet, daß die Schnappverbindung (60) ein das Sensorgehäuse (40') auf seine vom Trägerring (35') abgekehrten Oberseite übergreifendes, etwa U-förmiges Halteblech (58), das mit seinen U-Schenkeln (581,582) die Stege (52,53) auf deren voneinander abgekehrten Außenseiten axial übergreift, und an den U-Schenkeln (581,582) des Halteblechs (58) und an den Stegen (52,53) ausgebildete, miteinander verrastende Rastelemente aufweist.

8. Einspritzpumpe nach Anspruch 7, dadurch gekennzeichnet, daß die Rastelemente aus an den Stegen (52,53) einstückig angeformte, nach außen vorspringende Rastnasen (521,531) und in den U-Schenkeln (581,582) des Halteblechs (58) eingestanzte Durchbrüchen (59) bestehen.

9. Einspritzpumpe nach Anspruch 7 oder 8, dadurch gekennzeichnet, daß die Übergänge vom Steg (583) des Halteblechs (58) zu den U-Schenkeln (581,582) des Halteblechs (58) als über den Steg (583) emporragende wulstartige Höcker (584,585) ausgebildet sind.

10. Einspritzpumpe nach einem der Ansprüche 4 - 6, dadurch gekennzeichnet, daß die Schnappverbindung (60) am Sensorgehäuse (40") befestigte, die Stege (52,53) am deren voneinander abgekehrten Außenseiten übergreifende Schnapphaken (61,62) und in den Stegen (52,53) nahe der Stegwurzel angeformte Vertiefungen (522,532) zum Einrasten von an den Schnapphaken (52,53) ausgebildeten Rastvorsprüngen (611,621) aufweist.

11. Einspritzpumpe nach Anspruch 10, dadurch gekennzeichnet, daß die einstückig an das Sensorgehäuse (40") angeformten Schnapphaken (61,62) sich mit Abstand zum Sensorgehäuse (40") und parallel zu dessen Gehäuseachse erstrecken und mit jeweils einer sich axial zum zugeordneten Schnapphaken (61,62) verlaufenden, rückwärtigen Verlängerungen (612,622) über die vom Trägerring (35') abgekehrte Oberseite des Sensorgehäuses (40") vorstehen.

12. Einspritzpumpe nach einem der Ansprüche 1 - 11, dadurch gekennzeichent, daß am Sensorgehäuse (40), an dessen dem Trägerring (35)b zugekehrten Unterseite eine im Axialschnitt etwa U-förmige Führungsgabel (43) ausgebildet ist, die bei am Trägerring (35) festgelegtem Sensorgehäuse (40) das Impulsgeberrad (32) radial übergreift, und daß die Gleitflächen (41,42) auf den einander zugekehrten Innenflächen der Führungsgabel (43) angeordnet sind.

13. Einspritzpumpe nach Anspruch 12, dadurch gekennzeichnet, daß die Gleitflächen (41,42) von den Innenflächen der Führungsgabel (43) selbst gebildet sind.

14. Einspritzpumpe nach einem der Ansprüche 1 - 13, dadurch gekennzeichnet, daß das Sensorgehäuse (40;40';40") einteilig und vorzugszueise aus Kunststoff hergestellt ist.

15. Einspritzpumpe nach einem der Ansprüche 1 - 14, gekennzeichnet durch eine zwischen Antriebswelle (11) und Pumpenkolben (18) angeordnete Kupplung zur Umsetzung der rotierenden Antriebsbewegung der Antriebswelle (11) in eine hin- und hergehende und zugleich rotierende Bewegung des Pumpenkolbens (18), die einen im Pumpengehäuse (10) koaxial zur Antriebswelle (11) drehbar gelagerten Rollenring (22) mit radial ausgerichteten Rollen (21) und eine darauf mit einer Nockenbahn (20) sich abrollende, mit dem Pumpenkolben (18) drehfest verbundene Stirnnockenscheibe (17) aufweist, durch einen Spritzversteller (26) zur begrenzten Verdrehung des Rollrings (22) und dadurch, daß der Trägerring (35) mit dem Rollenring (22) zwangsgekoppelt ist.

## Claims

1. Fuel injection pump for internal combustion engines, with a pump casing (10), with a pump plunger (18) which is accommodated in the pump casing (10) and serves to produce the injection pressure, with a drive shaft (11) which is rotatably mounted in the pump casing (10) and serves for the actuation of the pump plunger (18), and with a rotational-angle sensor (30) which is integrated into the pump casing (10), comprises a rotating pulse generator and a pulse pick-up (31) fixed relative to the latter and serves for the detection of the angular position of the drive shaft (11), the pulse generator of which is designed as a pulse generator wheel (32) with external toothing (33) seated in a manner fixed in terms of rotation on the drive shaft (11) and the pulse pick-up (31) of which is held in radial association with the external toothing (33) of the pulse generator wheel (32) on a carrier ring (35; 35') seated rotatably on the drive shaft (11) and situated directly adjacent to the pulse generator wheel (32), and with sliding surfaces (41, 42) resting on both sides of the pulse generator wheel (32) and serving the purpose of axial narrowly toleranced association of the pulse generator wheel (32) and the carrier ring (35; 35'), characterized in that the pulse pick-up (31) is accommodated, preferably with positive engagement, in a sensor housing (40; 40'; 40"), in that the sensor housing (40; 40'; 40") and the carrier ring (35; 35') bear corresponding elements for the positive and frictional fixing of the sensor housing (40; 40'; 40") on the carrier ring (35; 35'), in that the sliding surfaces (41, 42) are formed on the sensor housing (40; 40'; 40";) and in that one of two stop surfaces corresponding to one another in the radial direction is in each case provided on the sensor housing (40; 40'; 40") and on the carrier ring (35; 35') for the radial association of the pulse pick-up (31) and the pulse generator wheel (32).

2. Injection pump according to Claim 1, characterized in that the carrier ring (35) has a flange (39) which extends axially beyond the pulse generator wheel (32), in that the elements for fixing the sensor housing (40) on the carrier ring (35) have tabs (44) designed as plug-in elements, pockets (45) which fit around and over the tabs (44), and screw-fastening means, the tabs (44) preferably being arranged on the flange (39) of the carrier ring (35) and the pockets (45) preferably being arranged on the sensor housing (40), and the screw-fastening means comprising a through-hole (48), made in the sensor housing (40), for pushing through a screw, and a receiving thread (37) arranged in the flange (39) to allow it to be screwed tight.

3. Injection pump according to Claim 2, characterized in that one stop surface is formed by the flange top surface (391) and the other stop surface is formed by a housing shoulder (46) integrally formed on the sensor housing (40) and extending transversely to the plug-in direction of the latter.

4. Injection pump according to Claim 1, characterized in that the elements for fixing the sensor housing (40; 40') on the carrier ring (35') have two webs (52, 53), which project outwards from the carrier ring (35') and extend parallel to one another at a distance from one another, two axial grooves (54, 55) which are arranged on opposite walls of the sensor housing (40'; 40") and serve to receive the webs (52, 53), and a snap connection (60) which connects the sensor housing (40'; 40") to the webs (52, 53).

5. Injection pump according to Claim 4, characterized in that one stop surface is formed by the groove base (571) of a diametrically extending transverse groove (57) made in the underside of the sensor housing (40'; 40"), said underside facing the carrier ring (35'), and the other stop surface is formed by the top surface (561) of a rib (56) which is formed, preferably integrally, on the carrier ring (35'), extends transversely between the web roots and can enter the transverse groove (57).

6. Injection pump according to Claim 5, characterized in that the transverse groove (57) and the axial grooves (54, 55) on the sensor housing (40'; 40"), on the one hand, and the webs (52, 53) and the rib (56) on the carrier ring (35'), on the other hand, are each arranged in one plane.

7. Injection pump according to one of Claims 4-6, characterized in that the snap connection (60) has an approximately U-shaped holding plate (58) which fits over the sensor housing (40') on its top side, which faces away from the carrier ring (35'), and, with its U legs (581, 582) fits axially over the webs (52, 53) on their outer sides, which face away from one another, and has latching elements which are formed on the U legs (581, 582) of the holding plate (58) and on the webs (52, 53) and interlock with one another.

8. Injection pump according to Claim 7, characterized in that the latching elements comprise outward-projecting latching noses (521, 531) formed integrally on the webs (52, 53) and openings (59) punched in the U legs (581, 582) of the holding plate (58).

9. Injection pump according to Claim 7 or 8, characterized in that the transitions from the web (583) of the holding plate (58) to the U legs (581, 582) of the holding plate (58) are designed as bead-like humps (584, 585) which rise above the web (583).

10. Injection pump according to one of Claims 4-6, characterized in that the snap connection (60) has snap hooks (61, 62), which are attached to the sensor housing (40") and fit over the webs (52, 53) on their outer sides, which face away from one another, and recesses (522, 532), formed in the webs (52, 53) close to the web roots, for the engagement of latching projections (611, 621) formed on the snap hooks (52, 53).

11. Injection pump according to Claim 10, characterized in that the snap hooks (61, 62) formed integrally on the sensor housing (40") extend at a distance from the sensor housing (40") and parallel to its housing axis and project with respective rear extensions (612, 622) extending axially relative to the associated snap hook (61, 62) above the top side of the sensor housing (40"), said top side facing away from the carrier ring (35').

12. Injection pump according to one of Claims 1-11, characterized in that a guide fork (43) which is approximately U-shaped in axial section is formed on the sensor housing (40) on its underside, which faces the carrier ring (35), this guide fork radially overlapping the pulse generator wheel (32) when the sensor housing (40) is fixed on the carrier ring (35), and in that the sliding surfaces (41, 42) are arranged on the mutually facing inner surfaces of the guide fork (43).

13. Injection pump according to Claim 12, characterized in that the sliding surfaces (41, 42) are formed by the inner surfaces of the guide fork (43) themselves.

14. Injection pump according to one of Claims 1-13, characterized in that the sensor housing (40; 40'; 40") is produced in one piece and preferably from plastic.

15. Injection pump according to one of Claims 1-14, characterized by a coupling, arranged between the drive shaft (11) and the pump plunger (18), for converting the rotary driving motion of the drive shaft (11) into a reciprocating and simultaneously rotary motion of the pump plunger (18), the said coupling having a roller ring (22) which is rotatably mounted in the pump casing (10), coaxially with the drive shaft (11), and has radially aligned rollers (21) and having a face cam (17) which rolls on the said rollers by means of a cam track (20) and is connected firmly in terms of rotation to the pump plunger (18), further characterized by an injection adjuster (26) for the limited rotation of the roller ring (22), and by the carrier ring (35) being positively coupled to the roller ring (22).

## Revendications

1. Pompe d'injection de carburant pour un moteur à combustion interne comprenant ;
- un corps de pompe (10) logeant un piston de pompe (18) pour créer la pression d'injection,
- un arbre d'entraînement (11) logé à rotation dans le corps de pompe (10) pour actionner le piston de pompe (18) et un capteur d'angle de rotation (30) intégré au corps de pompe (10), comprenant un générateur d'impulsion rotatif et un capteur d'impulsion (31) fixe par rapport au générateur, pour détecter la position angulaire de l'arbre d'entraînement (11), dont le générateur d'impulsion est réalisé en forme de roue phonique (32) munie d'une denture extérieure (33), cette roue étant solidaire en rotation de l'arbre d'entraînement (11) et dont le capteur d'impulsion (31) est maintenu sur une bague de support (35, 35') directement voisine de la roue phonique (32), cette bague étant montée à rotation sur l'arbre d'entraînement (11), en étant associée radialement à la denture extérieure (33) de la roue phonique (32) et des surfaces de glissement (41, 42) appliquées contre les deux faces frontales de la roue phonique (32) pour associer avec des tolérances étroites, axialement, la roue phonique (32) et la bague de support (35, 35'),
caractérisée en ce que
le capteur d'impulsion (31) est logé dans un boîtier de capteur (40, 40', 40'') de préférence par une liaison par la forme,
- le boîtier de capteur (40, 40', 40") et la bague de support (35, 35') portent des éléments correspondants pour fixer le boîtier de capteur (40, 40', 40'') sur la bague de support (35, 35') par une liaison par la forme et la force,
- des surfaces de glissement (41, 42) sont réalisées sur le boîtier de capteur (40, 40', 40") et,
- pour l'association radiale entre le capteur d'impulsion (31) et la roue phonique (32) sur le boîtier de capteur (40, 40', 40") et la bague de support (35, 35'), il est prévu chaque fois l'une des deux surfaces de fixation qui se correspondent dans la direction radiale.

2. Pompe d'injection selon la revendication 1,
caractérisée en ce que
la bague de support (35) comporte une bride (39) qui s'étend axialement au-delà de la roue phonique (32),
- les éléments de fixation du boîtier de capteur (40) sur la bague de support (35) comportent comme éléments d'enfichage, des pattes (44) et des poches (45), les pattes (44) pour passer autour et par-dessus ainsi que des moyens de vissage,
- de préférence, les pattes (44) sont prévues sur la bride (39) de la bague de support (35) et les poches (45) sur le boîtier de capteur (40), et
- les moyens de vissage comprennent un orifice traversant (48) réalisé sur le boîtier de capteur (40) pour recevoir une vis et, un filetage récepteur (37) prévu dans la bride (39) pour le vissage de la vis.

3. Pompe d'injection selon la revendication 2,
caractérisée en ce qu'
l'une des surfaces de fixation est formée par la surface supérieure de la bride (391) et l'autre surface de fixation est formée par un épaulement de boîtier (46) prévu sur le boîtier de capteur (40) et dirigée transversalement à la direction d'enfichage.

4. Pompe d'injection selon la revendication 1,
caractérisée en ce que
les éléments de fixation du boîtier de capteur (40, 40') sur la bague de support (35') comportent deux branches (52, 53) s'écartant de la bague de support (35'), en étant parallèles l'une à l'autre à une certaine distance et deux rainures axiales (54, 55) prévues sur les parois opposées du boîtier de capteur (40', 40'') pour recevoir des branches (52, 53) ainsi qu'une liaison par encliquetage (60) reliant le boîtier de capteur (40', 40") aux branches (52, 53).

5. Pompe d'injection selon la revendication 4,
caractérisée en ce que
l'une des surfaces de fixation du fond de rainure (571) est formée par une rainure transversale (57) diamétrale, réalisée dans la face inférieure du boîtier de capteur (40', 40") tournée vers la bague de support (35'), et l'autre surface de fixation est formée par la surface de tête (561) d'une nervure (56) s'étendant transversalement entre les bases des branches et qui est réalisée en une seule pièce, et peut pénétrer dans la rainure transversale (57).

6. Pompe d'injection selon la revendication 5,
caractérisée en ce que
la rainure transversale (57) et les rainures axiales (54, 55) sont prévues d'une part dans le boîtier de capteur (40', 40'') et les branches (52, 53) et la nervure (56) sont prévues d'autre part sur la bague de support (35'), chaque fois dans un plan.

7. Pompe d'injection selon l'une des revendications 4 à 6,
caractérisée en ce que
la liaison par encliquetage (60) comprend une tôle de fixation (58) sensiblement en forme de U qui passe par-dessus le côté supérieur du boîtier de capteur (40') sur son côté opposé à la bague de support (35') cette tôle venant prendre par ses pattes en U (581, 582) les branches (52, 53), axialement du côté extérieur, opposé, et comporte des éléments d'encliquetage sur les pattes en U (581, 582) de la tôle de fixation (58) et les branches (52, 53) qui s'accrochent.

8. Pompe d'injection selon la revendication 7,
caractérisée en ce que
les éléments d'accrochage sont constitués par des becs (521, 531) en saillie vers l'extérieur, formés dans les branches (52, 53) et des passages matricés (59) dans les pattes en U (581, 582) de la tôle de fixation (58).

9. Pompe d'injection selon la revendication 7 ou 8,
caractérisée en ce que
les passages entre la traverse (583) de la tôle de fixation (58) vers les deux pattes en U (581, 582) de la tôle (58) sont réalisés avec des boucles (584, 585) en forme de bourrelets dépassant de la traverse (583).

10. Pompe d'injection selon l'une des revendications 5 à 6,
caractérisée en ce que
la liaison par encliquetage (60) comprend des crochets (61, 62) d'encliquetage prévus sur le boîtier de capteur (40"), et venant prendre par-dessus les branches (52, 53) par leurs côtés extérieurs opposés, et des cavités (522, 532) formées à la base de la traverse dans les branches (52, 53) pour s'accrocher avec des parties en saillie (611, 621) réalisées sur les crochets d'encliquetage (61, 62).

11. Pompe d'injection selon la revendication 10,
caractérisée en ce que
les crochets d'encliquetage (61, 62) formés en une seule pièce sur le boîtier de capteur (40'') s'étendent à distance du boîtier de capteur (40'') et parallèlement à son axe avec chaque fois un crochet d'encliquetage (61, 62) associé axialement, et qui dépasse des prolongements arrière (612, 622) par rapport à la face supérieure du boîtier de capteur (40"), du côté opposé à la bague de support (35').

12. Pompe d'injection selon l'une des revendications 1 à 11,
caractérisée en ce qu'
une fourche de guidage (43) sensiblement en forme de U, en coupe axiale est prévue sur le boîtier de capteur (40) sur son côté inférieur tourné vers la bague de support (35b) et cette fourche chevauche radialement la roue impulsionnelle (32) lorsque le boîtier de capteur (40) est fixé sur la bague de support (35) et les surfaces de glissement (41, 42) sont prévues sur les surfaces intérieures en regard de la fourche de guidage (43).

13. Pompe d'injection selon la revendication 12,
caractérisée en ce que
les surfaces de glissement (41, 42) sont formées directement par les surfaces intérieures de la fourche de guidage (43).

14. Pompe d'injection selon l'une des revendications 1 à 13,
caractérisée en ce que
le boîtier de capteur (40, 40', 40'') est une seule pièce de préférence en matière plastique.

15. Pompe d'injection selon l'une des revendications 1 à 14,
caractérisée par
un embrayage entre l'arbre d'entraînement (11) et le piston de pompe (18) pour convertir le mouvement d'entraînement rotatif de l'arbre d'entraînement (11) en un mouvement alternatif et en même temps un mouvement alternatif et en même temps un mouvement de rotation du piston de pompe (18) comprenant dans le boîtier de pompe (10), une bague à galet (22) coaxiale en rotation à l'arbre d'entraînement (11) avec des galets (21) alignés radialement et sur lesquels roule un disque à cames frontales (17) solidaire en rotation du piston de pompe (18) et roulant sur un chemin de cames (20),
ce disque étant couplé de force par un répartiteur d'injection (26) pour limiter la rotation de la bague à galet (22) et la bague de support (35) est couplée par la force à la bague à galet (22).
